# EUROPÄISCHE PATENTSCHRIFT

(11) **EP 0 035 176 B1**
(45) Veröffentlichungstag und Bekanntmachung des Hinweises auf die Patenterteilung: **16.11.1983**
(21) Anmeldenummer: 81101176.6
(22) Anmeldetag: 19.02.1981
(51) Int. Cl.: E05F 15/06, B61D 19/02

(54) **Verriegelungseinrichtung für fernbetätigte Drehschwenktüren**
Locking device for remotely operated pivoting-sliding doors
Dispositif de verrouillage pour portes pivotantes-coulissantes à télécommande

(30) Priorität: 05.03.1980 CH 1725/80
(43) Veröffentlichungstag der Anmeldung: 09.09.1981
(73) Patentinhaber: INVENTIO AG, CH-6052 Hergiswil NW (CH)
(72) Erfinder: Stöckli, Josef, HTL, CH-5649 Althäusern (CH); Rysavy, Peter, CH-8952 Schlieren (CH)

## Beschreibung

Die vorliegende Erfindung betrifft eine Verriegelungseinrichtung für fernbetätigte Drehschwenktüren, insbesondere an Schnienenfahrzeugen, deren Verriegelungsorgan mittels einer Feder in einer Geschlossenstellung gehalten und über einen Druckgeber in eine Offenstellung bewegt wird.

Mit der FR-A-2320408 ist eine Verriegelungseinrichtung für fernbetätigte Türen bekannt geworden, bei der ein Winkelhebel eines am Türrahmen befestigten Getriebes mittels einer Feder in einer Geschlossenstellung gehalten und über einen ebenfalls am Türrahmen montierten Druckgeber in eine Offenstellung bewegt wird. Der Winkelhebel ist über einen Zwischenhebel gelenkig mit einem weiteren Hebel verbunden, der drehfest an einer sich über die gesamte Türhöhe erstreckenden Welle angeordnet ist. Im oberen und unteren Bereich der Welle sind Schwenkhebel befestigt, die an ihren Enden mit zwei Rollen versehen sind. Die Rollen greifen formschlüssig in Führungsschienen ein, welche an der Tür befestigt sind. Mittels dieser Verriegelungseinrichtung werden die durch einen Türantrieb betätigbaren Türen ohne besondere Massnahmen des Personals beim Schliessen automatisch verriegelt und beim Oeffnen automatisch entriegelt. Hierbei wird durch eine Drehbewegung des Winkelhebels ein Drehmoment auf die Welle übertragen, so dass die Tür mittels der Schwenkhebel in eine Lage gebracht wird, in welcher sie durch den Türantrieb verschoben werden kann.

Der Erfindung liegt die Aufgabe zugrunde, eine gegenüber der vorstehend beschriebenen einfachere Verriegelungseinrichtung zu schaffen.

Diese Aufgabe wird dadurch gelöst, dass ein Arm des Umkehrhebels mit der Kolbenstange des Antriebszylinders des Türantriebes gelenkig verbunden ist und ein weiterer Arm des Umkehrhebels eine Drehrolle aufweist, gegen welche lediglich in der Geschlossenstellung ein Schenkel des Winkelhebels gepresst ist, so dass eine durch den Türantrieb verursachte Drehung des Umkehrhebels blockiert ist, und dass in der Offenstellung die Wirkverbindung zwischen Winkelhebel und Umkehrhebel aufgehoben ist.

Der mit der Erfindung erzielte Vorteil ist in der durch einfache Blockierung des Türantriebes realisierten indirekten Türverriegelung zu sehen. Dadurch kann auf einen aufwendigeren, direkt an der Tür angreifenden Verriegelungsmechanismus verzichtet werden.

Anhand der rein schematischen Zeichnung wird ein Ausführungsbeispiel der Verriegelungseinrichtung näher erläutert. Es zeigen :
Figur 1 eine Draufsicht auf einen Türantrieb mit dem Winkelhebel in der Geschlossenstellung,
Figur 2 die gleiche Ansicht wie in Fig. 1 mit dem automatisch entriegelten Winkelhebel in der Offenstellung und
Figur 3 die gleiche Ansicht wie in Fig. 2, aber mit dem von Hand entriegelten Winkelhebel in der Offenstellung.

Gemäss Fig. 1 besteht ein bekannter automatischer Türantrieb eines Eisenbahnwagens aus einem pneumatischen Antriebszylinder 1, dessen Kolbenstange 2 mit dem Arm 3 eines vier Arme 3, 4, 5, und 6 aufweisenden Umkehrhebels 7 gelenkig verbunden ist. Der Arm 4 ist über einen kurzen Hebel 8 mit einer Drehsäule 9 und der Arm 5 über einen langen Hebel 10 mit einer Drehsäule 11 gelenkig verbunden. Die Drehsäule 9 ist über einen Hebel 12 mit der linken Türhälfte 13 und die Drehsäule 11 über einen Hebel 14 mit der rechten Türhälfte 15 gelenkig verbunden.

Ein als Verriegelungsorgan ausgebildeter, L-förmiger Winkelhebel 16 besteht aus einem kurzen Schenkel 17 und einem langen Schenkel 18. In seinem Scheitel weist der Winkelhebel 16 einen Bolzen 19 auf, um den er in eine Offen- und eine Geschlossenstellung verschwenkbar ist. In der Geschlossenstellung des Winkelhebels 16 drückt der Schenkel 17 auf eine am Arm 6 des Umkehrhebels 7 angebrachte Drehrolle 20. Mit dem Schenkel 18 ist eine Zugfeder 21 und ein pneumatischer Hilfszylinder 22 über die Kolbenstange 23 gelenkig verbunden. Das Ende des Schenkels 18 wird durch die Zugfeder 21 auf eine Drehrolle 24 gezogen, die mittels eines Handgriffes 25 um einen Zapfen 26 um einen rechten Winkel verschwenkbar ist.

Im automatischen Betrieb der fernbetätigten Drehschwenktür werden die pneumatischen Arbeitszylinder 1 und Hilfszylinder 22 auf bekannte Weise fernbetätigt. Wenn nun die geschlossene, gesicherte Tür 13, 15, die ausgezogen dargestellt ist, in die in Fig.1 strichpunktiert dargestellte Offenstellung gebracht werden soll, so werden gleichzeitig die Kolbenstangen 2 und 23 aus dem Antriebszylinder 1 bzw. aus dem Hilfszylinder 22 ausgestossen. Die Kolbenstange 23 kann aber auch schon kurz vor der Kolbenstange 2 betätigt werden. Dabei wird durch die Kolbenstange 23 der Winkelhebel 16 in die in Fig. 2 dargestellte Stellung verschwenkt, so dass die Rolle 20 am Arm 6 nicht mehr blockiert ist und die Drehung des Umkehrhebels 7 und damit auch die Tür freigegeben wird. Die Kolbenstange 2 dreht nun den Umkehrhebel 7 im Gegenuhrzeigersinn, wodurch über den Hebel 8 die Drehsäule 9 im Uhrzeigersinn und über den Hebel 10 die Drehsäule 11 im Gegenuhrzeigersinn gedreht werden. Dabei werden die Drehsäulen 9 und 11 so weit gedreht, bis die über die Hebel 12 und 14 gelenkig verbundenen Türhälften 13 und 15 durch eine Drehschwenkbewegung in die in Fig. 1 strichpunktierte Offenstellung gelangt sind.

Wenn die Tür 13, 15 wieder geschlossen werden soll, wird die Kolbenstange 2 in den Antriebszylinder 1 hineingezogen, wodurch die eben geschilderten Bewegungsabläufe in umgekehrter Richtung erfolgen, wobei die Türhälften 13 und 15 durch die umgekehrte Drehschwenkbewegung wieder in die in Fig. 1 ausgezogen dargestellte Geschlossenstellung gelangen. Sobald nun dieser Vorgang beendet ist, wird der Hilfszylinder 22 entlüftet, worauf der Winkelhebel 16 durch die Zugfeder 21 in die in Fig. 1 dargestellte Stellung gezogen wird. In dieser Stellung blockiert er wieder die Rolle 20 und damit die Drehung des Umkehrhebels 7, wodurch auch die Tür 13, 15 indirekt verriegelt wird.

Bei Ausfall der Druckluft im Notbetrieb oder im Rangierbetrieb, wenn der Eisenbahnwagen noch nicht an die Druckluftversorgung angeschlossen ist, können die Türen durch manuelles Verschwenken des Handgriffes 25 um 90° um den Zapfen 26 entriegelt werden. Dabei presst die Rolle 24 den Winkelhebel 16 in die in Fig.3 dargestellte Offenstellung. Die beschriebene Verriegelungseinrichtung kann neben der Verwendung in Eisenbahnfahrzeugen auch vorteilhaft in allen übrigen Schienen- und Strassenfahrzeugen zur Anwendung kommen. Dabei kann auch bei hohen Fahrzeuggeschwindigkeiten jegliches Rütteln der Türen und somit eine Lärmentwicklung vermieden werden, da die auf die Türhälften wirkenden Sogkräfte über das Antriebshebelsystem und die am Arm des Umkehrhebels befestigte Rolle auf den Winkelhebel übertragen und von diesem abgefangen werden.

## Patentansprüche

Verriegelungseinrichtung für fernbetätigte Drehschwenktüren, insbesondere an Schienenfahrzeugen, deren Verriegelungsorgan mittels einer Feder (21) in einer Geschlossenstellung gehalten und über einen Druckgeber (22) in eine Offenstellung bewegt wird, wobei das Verriegelungsorgan aus einem Winkelhebel (16) besteht, der um einen in seinem Scheitel angeordneten Bolzen (19) schwenkbar gelagert ist und in Wirkverbindung mit einem Umkehrhebel (7) steht, dadurch gekennzeichnet, dass ein Arm (3) des Umkehrhebels (7) mit der Kolbenstange (2) des Antriebszylinders (1) des Türantriebes gelenkig verbunden ist und ein weiterer Arm (6) des Umkehrhebels (7) eine Drehrolle (20) aufweist, gegen welche lediglich in der Geschlossenstellung ein Schenkel (17) des Winkelhebels (16) gepresst ist, so dass eine durch den Türantrieb verursachte Drehung des Umkehrhebels (7) blockiert ist, und dass in der Offenstellung die Wirkverbindung zwischen Winkelhebel (16) und Umkehrhebel (7) aufgehoben ist.

## Claims

Locking device for remotely operated pivoting- sliding doors, especially on rail vehicles, the locking element of which is kept in a closed position by means of a spring (21) and moved in an opened position by means of a pressure transmitter (22), whereby the locking element consists of an angle lever (16) which is pivotably borne around a bolt (19) at its vertex and in active connection with a reversing lever (7), characterized in that an arm (3) of the reversing lever (7) is flexibly connected with the piston rod (2) of the cylinder (1) of the door drive and that another arm (6) of the reversing lever (7) possesses a swivel roller (20) against which, solely in the closed position, one leg (17) of the angle lever is pressed so that a turn of the reversing lever (7) caused by the door drive is blocked and that, in the opened position, the active connection between the angle lever (16) and the reversing lever (7) is cancelled.

## Revendications

Dispositif de verrouillage pour portes pivotantes-coulissantes à télécommande, notamment de véhicules sur rails, dont l'organe de verrouillage est maintenu dans une position fermée au moyen d'un ressort (21) et est mû dans une position ouverte par l'intermédiaire d'un transmetteur de poussée (22), l'organe de verrouillage consistant en un levier coudé (16) qui est monté pivotant autour d'un boulon (19) disposé à son sommet et est en liaison active avec un levier de renversement (7), caractérisé en ce qu'un bras (3) du levier de renversement (7) est relié par articulation à la tige de piston (2) du cylindre de commande (1) de l'entraînement de porte et un autre bras (6) du levier de renversement (7) comporte un galet tournant (20) contre lequel, seulement dans la position fermée, une branche (17) du levier coudé (16) est pressée de sorte qu'une rotation du levier de renversement (7) occasionnée par l'entraînement de porte est bloquée, et que la liaison active entre le levier coudé (16) et le levier de renversement (7) est supprimée dans la position ouverte.
